# FASCICULE DE BREVET EUROPEEN

(11) **EP 1 172 042 B1**
(45) Date de publication et mention de la délivrance du brevet: **03.11.2004**
(21) Numéro de dépôt: 01810667.4
(22) Date de dépôt: 06.07.2001
(51) Int. Cl.: A43B 5/04, A43B 7/12

(54) **Chaussure de ski à coque de volume variable**
Skischuh mit veränderlichem Innenraum
Ski boot adjustable as to size

(30) Priorité: 14.07.2000 CH 13882000
(43) Date de publication de la demande: 16.01.2002
(62) Demande divisionnaire de: 04008310.7
(73) Titulaire: LANGE INTERNATIONAL S.A., 1700 Fribourg (CH)
(72) Inventeur: Pizzamiglio, Maurizio, 31044 Montebelluna (TV) (IT); Quagliotto, Silvio, 31044 Montebelluna (TV) (IT)
(74) Mandataire: Meylan, Robert Maurice

(56) Documents cités:
- EP-A- 0 754 412
- EP-A- 1 034 712
- DE-U- 29 719 568
- US-A- 5 787 611
- US-A- 6 021 589

## Description

La présente invention a pour objet une chaussure de ski comprenant une coque à volume variable au moins partiellement en matière plastique moulée divisée, par une ligne d'ouverture longitudinale, en un côté externe et un côté interne, l'un de ces côtés présentant un rabat présentant un côté latéral antérieur et un côté latéral postérieur, ce rabat venant s'appliquer sur l'autre côté lors de la fermeture de la chaussure.

Les chaussures de ski modernes à volume variable comprennent une coque se refermant sur le pied par deux rabats appliqués l'un sur l'autre par des moyens de fermeture et de serrage. Les extrémités antérieures de ces rabats définissent une fente transversale dans la partie avant de la coque afin de permettre aux rabats de s'ouvrir pour faciliter l'introduction du pied dans la chaussure. Pour assurer l'étanchéité de la coque à l'endroit de cette fente, on dispose généralement une garniture d'étanchéité sur une portée de la coque s'étendant sous les extrémités des rabats. Cette garniture présente en outre généralement des prolongement s'étendant au-delà des extrémités de la fente transversale de manière à assurer une bonne étanchéité aux extrémités de la fente. Toutefois, même à l'état écrasé, il s'est avéré qu'une telle garniture d'étanchéité n'empêche pas totalement l'infiltration d'eau à l'extrémité antérieure, particulièrement exposée, des rabats. Ceci est dû à la discontinuité de surface apparaissant au bord latéral du rabat inférieur recouvert par le rabat supérieur. Cette discontinuité crée un espace qui n'est jamais complètement occupé par le caoutchouc de la garniture d'étanchéité, celle-ci, même tendre, ne pouvant se déformer suffisamment pour obstruer totalement l'entrée de cet espace.

L'utilisation d'une mousse synthétique à cellule ouverte et donc très compressible ne permet pas d'améliorer l'étanchéité, car il s'est avéré que l'humidité pénètre dans la mousse par effet de pompage puis pénètre ensuite à l'intérieur de la coque. Dans le modèle d'utilité DE 83 36 239, il a été proposé d'utiliser une pièce en matériau élastique présentant des nervures en regard des rabats, l'écrasement élastique de ces nervures par les rabats devant assurer une meilleure étanchéité. Cette amélioration ne permet toutefois pas de résoudre le problème évoqué plus haut.

Dans le brevet EP 0 583 565 est décrite une pièce d'étanchéité présentant deux ailes, l'une de ces ailes s'étendant sous le rabat inférieur et en avant de celui-ci, tandis que l'autre aile s'étend entre les deux rabats. L'étanchéité est certes améliorée vers l'avant, mais une discontinuité est formée à l'arrière, en dessous du cou-de-pied. En outre, à l'avant, la surélévation du rabat supérieur crée une retenue de la neige peu favorable à l'étanchéité. Cette surépaisseur du rabat supérieur est également gênante latéralement.

Dans la construction décrite dans le modèle d'utilité DE 297 19 568, on a proposé d'améliorer l'étanchéité en supprimant la fente transversale sur l'un des côtés de la ligne d'ouverture longitudinale de telle sorte que l'on a pratiquement un seul rabat. La fente transversale subsistante est fermée par une garniture d'étanchéité présentant un profil variable. Les problèmes inhérents à la présence d'une garniture compressible subsistent. Dans le document EP 0 683 991 est proposée une construction exempte de garniture d'étanchéité. Comme dans le cas précédemment cité, la coque à volume variable est munie d'un seul rabat dont l'extrémité antérieure est prolongée par une patte venant recouvrir presque entièrement la partie frontale de la ligne d'ouverture. Dans ce cas, l'étanchéité est assurée par l'application de cette patte sur la coque. Il est évident qu'une telle fermeture n'est pas complètement étanche. Il subsiste en outre une fente transversale non recouverte. L'étanchéité peut être améliorée en recouvrant cette patte par une extension d'une sangle de fermeture.

Du brevet US 6,021,589, au nom du demandeur, on connaît par ailleurs une chaussure de ski comprenant une tige souple en forme de botte entourée d'une armature en forme de berceau ajouré fixée à la tige souple par une matière plastique injectée autour de l'armature et à travers la semelle ajourée.

US-A-5 787 611 dévoile toutes les caractéristiques du préambule de la revendication 1.

La présente invention s'inspire de cette dernière construction pour réaliser une étanchéité au niveau du rabat sans garniture auxiliaire.

La chaussure selon l'invention est plus précisément caractérisée en ce que le dessus de la coque, dans lequel est formé le rabat et dans lequel est située la ligne d'ouverture longitudinale, fait partie d'une tige souple entourée, dans sa partie inférieure, par la matière plastique moulée et en ce que le côté latéral antérieur du rabat est relié à la tige par une partie élastique extensible.

La partie élastique extensible est de préférence en tissu élastique, plus précisément bi-élastique.

Selon un mode d'exécution préféré de l'invention, la partie supérieure de la tige souple, destinée à entourer la cheville, est également reliée au rabat et à la partie opposée au rabat par des parties élastiques extensibles.

Le dessin annexé représente, à titre d'exemple, un mode d'exécution de la chaussure selon l'invention.
La figure 1 en représente une vue en perspective sans collier ni bouclerie.
La figure 2 est une vue en coupe selon II-II de la figure 1.
La figure 3 représente la chaussure complète.
La figure 4 est une vue en coupe selon IV-IV de la figure 3.

La chaussure représentée est constituée d'une tige souple 1 en forme de botte s'ouvrant sur le devant et d'une coque 2 injectée en plastique relativement rigide, la tige 1 et la coque 2 étant solidarisées par l'injection, par le bas, d'une matière plastique souple 3 injectée entre la tige souple 1 et la coque 2 comme décrit dans le brevet US 6,021,589. La tige 1 est essentiellement constituée d'un matériau textile. Dans sa partie supérieure destinée à entourer le bas de la jambe, la tige 1 est doublée de plastique 4. La coque 2 présente des ajours tels que 5 destinés à réduire son poids. A travers l'ajour 5 on peut voir la tige 1. Le plastique souple 3 forme une zone intermédiaire entre le bord de la coque 2 s'étendant sur le dessus du pied et la tige 1. De manière connue, la semelle est munie à l'arrière d'une talonnette 6 en caoutchouc dur et à l'avant d'une plaque correspondante 7 en même matériau.

Un collier non représenté vient s'articuler sur la coque 2 dans les zones 8 et deux boucles viennent se fixer sur la coque 2, en avant de la zone 8.

Dans la partie de la tige 1 s'étendant sur le pied, celle-ci présente une ligne d'ouverture longitudinale 9 s'arrêtant sur une ligne transversale 10.

La ligne d'ouverture 9 divise le dessus de la tige 1 en deux rabats 11 et 12. L'extrémité antérieure du rabat 11 est entièrement reliée à la partie 13 de la tige s'étendant en avant de la ligne transversale 10 de telle sorte que seul le côté postérieur 14 du rabat 11 présente une certaine liberté. Au niveau de la ligne transversale 10, la chaussure se comporte donc comme si elle ne comportait qu'un seul rabat 12. Ce rabat 12 est relié à la ligne transversale 10 par un matériau élastique bi-extensible 15 tel que du LYCRA (marque déposée). Le rabat 12 destiné à s'appliquer sur le rabat 11 et à recevoir la pression des boucles est doublé de mousse et le matériau élastique 15 s'étend sous le rabat en formant une doublure.

La partie de la tige destinée à entourer le bas de jambe est découpée de manière à former deux rabats 16 et 17. Le rabat 16 est relié au rabat 11 par un tissu bi-élastique 18 identique au matériau de la partie 15. De même, le rabat 17 est relié au rabat 12 par une partie 19 bi-élastique de même matériau que les parties 15 et 18.

Les parties élastiques 15, 18 et 19 permettent d'avoir des rabats 12, 16 et 17 relativement très larges et permettant, par conséquent, une grande ouverture de chaussage, tout en assurant une continuité de la tige de chaque côté de la ligne d'ouverture en assurant ainsi une bonne étanchéité de la chaussure. La chaussure allie ainsi confort de chaussage et déchaussage et étanchéité.

La chaussure complète est représentée aux figures 3 et 4. Elle comprend un collier 20 articulé dans les zones 8 de la coque 2 en deux points opposés situés sur une droite transversale à la chaussure, l'un de ces points, 21, étant visible à la figure 3.

Le collier 20 est en partie constitué des rabats 16 et 17 de la tige souple 1. Plus précisément, le collier 20 est constitué en partie d'une pièce 22 en plastique semi-rigide qui n'entoure que partiellement la tige, c'est-à-dire la jambe en position fermée de la chaussure, et en partie des rabats 16 et 17. La partie semi-rigide en plastique 22 est fixée au rabat 16 par un rivet 23 et au rabat 17 par un rivet 24 servant simultanément de point d'attache d'une sangle 25 portant une crémaillère 26 sur laquelle vient s'accrocher un crochet 27 faisant partie d'une bouclerie comprenant un levier-tendeur 28 monté sur la partie en plastique semi-rigide 22. On peut voir sur le dessin que la hauteur de la partie semi-rigide 22 du collier diminue à partir des côtés du collier en allant vers l'avant. Les extrémités antérieures de la partie semi-rigide 22 du collier ne viennent donc pas se superposer comme c'est le cas des colliers selon l'art antérieur entièrement en matière plastique semi-rigide, mais le collier vient se fermer par les rabats souples 16 et 17 de telle sorte que le collier vient entourer et serrer la jambe en s'adaptant mieux à la morphologie de la jambe, sans créer de pression localisée douloureuse. La souplesse des rabats 16 et 17 permet en outre d'ouvrir plus facilement et complètement le collier pour le chaussage et le déchaussage. On relève que le rabat souple 17, c'est-à-dire le rabat correspondant au côté interne du pied, vient recouvrir, sur le devant du collier, la partie en matière plastique semi-rigide 22 en position fermée de la chaussure, comme ceci est visible à la figure 4. A la figure 3, la partie recouvrante a été enlevée pour montrer la forme de la partie semi-rigide et le rivet 23.

Au lieu d'utiliser pour la tige souple un matériau textile doublé de plastique dans la partie supérieure comprenant les rabats 16 et 17, il est possible d'utiliser un autre matériau souple tel que du cuir naturel ou du similicuir ou tout autre matériau souple.

Les moyens de fermeture et de serrage de la chaussure comprennent en outre une sangle 29 dont une extrémité est fixée sur le côté intérieur du collier 20 sur la partie semi-rigide 22, cette sangle passant sur une barrette 30 d'une boucle 31 pour venir se fixer sur elle-même par un fixation Velcro (marque déposée). Les moyens de fermeture et de serrage comprennent en outre deux boucles à sangles 32 et 33 analogues à la sangle 25.

La partie en plastique semi-rigide 22 du collier pourrait s'étendre sur une partie du pourtour du collier inférieure à la partie représentée au dessin. La partie 22 peut être ajourée comme représenté en 34. Sur le dessin on distingue en outre un chausson de confort 35.

## Revendications

1. Chaussure de ski comprenant une coque à volume variable au moins partiellement en matière plastique moulée (2) divisée, par une ligne d'ouverture longitudinale (9) en un côté externe et un côté interne, l'un de ces côtés présentant un rabat (12) venant s'appliquer de l'autre côté (11) lors de la fermeture de la chaussure, le dessus de la coque, dans lequel est formé le rabat et dans lequel est située la ligne d'ouverture longitudinale, faisant partie d'une tige souple (1) entourée, dans sa partie inférieure, par la partie plastique moulée (2), **caractérisée en ce que** le côté latéral antérieur du rabat (12) est relié à la tige par une partie élastique extensible (15).

2. Chaussure selon la revendication 1, **caractérisée en ce que** la partie supérieure de la tige souple (1) destinée à entourer le bas de la jambe, est également reliée au rabat (12) et à la partie (11) opposée au rabat par des parties élastiques extensibles (18, 19).

3. Chaussure selon la revendication 1 ou 2, **caractérisée en ce que** les parties élastiques extensibles sont en tissu.

4. Chaussure selon l'une des revendications 1 à 3, **caractérisée en ce que** la tige souple (1) est en matériau textile.

5. Chaussure selon la revendication 4, **caractérisée en ce que** le rabat (12) est doublé de mousse.

6. Chaussure selon la revendication 4 ou 5, **caractérisée en ce que** la partie supérieure de la tige est doublée d'un matériau étanche (4).

7. Chaussure selon l'une des revendications 1 à 6, **caractérisée en ce que** la partie élastique extensible (15) s'étend sous le rabat (12).

## Patentansprüche

1. Schischuh mit einer Schale, die ein variables Volumen aufweist, wenigstens teilweise aus gegossenem Kunststoffmaterial (2) besteht und durch eine in Längsrichtung verlaufende Öffnungslinie in eine äussere Seite und eine innere Seite unterteilt ist, wobei eine der Seiten eine Klappe (12) aufweist, die sich beim Schliessen des Schuhs über die andere Seite (11) legt, und wobei die Oberseite der Schale, in der die Klappe geformt ist und in welcher sich die in Längsrichtung verlaufende Öffnungslinie befindet, Teil eines biegsamen Schafts (1) bildet, der in seinem unteren Bereich von dem gegossenen Kunststoffteil (2) umgeben ist, **dadurch gekennzeichnet, dass** die vordere Seite der Klappe (12) durch ein dehnbares elastisches Teil (15) mit dem Schaft verbunden ist.

2. Schuh nach Anspruch 1, **dadurch gekennzeichnet, dass** der obere Teil des biegsamen Schafts (1), der dazu bestimmt ist, den Unterschenkel zu umschliessen, ebenfalls mit der Klappe (12) und mit dem der Klappe gegenüberliegenden Teil (11) durch dehnbare elastische Teile (18, 19) verbunden ist.

3. Schuh nach Anspruch 1 oder 2, **dadurch gekennzeichnet, dass** die dehnbaren elastischen Teile aus Textilmaterial bestehen.

4. Schuh nach einem der Ansprüche 1 bis 3, **dadurch gekennzeichnet, dass** der biegsame Schaft (1) aus Textilmaterial besteht.

5. Schuh nach Anspruch 4, **dadurch gekennzeichnet, dass** die Klappe (12) mit Schaumstoff gefüttert ist.

6. Schuh nach Anspruch 4 oder 5, **dadurch gekennzeichnet, dass** der obere Teil des Schafts mit undurchlässigem Material (4) gefüttert ist.

7. Schuh nach einem der Ansprüche 1 bis 6, **dadurch gekennzeichnet, dass** sich das dehnbare elastische Teil (15) unter die Klappe (12) erstreckt.

## Claims

1. A ski boot comprising a variable-volume shell which is at least partially made of molded-plastic portion (2) and is divided, by a longitudinal opening line (9), into an outer side and an inner side, one of these sides having a flap (12) which is applied onto the other side (11) when the boot is being closed, the top of the shell, in which the flap is formed and in which the longitudinal opening line is located, forming part of a flexible upper (1) that is enclosed, in its low part, by the molded plastic portion (2), **characterized in that** the front lateral side of the flap (12) is connected to the upper by an extensible elastic part (15).

2. The boot as claimed in claim 1, **characterized in that** the high part of the flexible upper (1), intended to enclose the lower leg, is also connected to the flap (12) and to the part (11) on the opposite side from the flap by extensible elastic parts (18, 19).

3. The boot as claimed in claim 1 or 2, **characterized in that** the extensible elastic parts are made of fabric.

4. The boot as claimed in one of claims 1 to 3, **characterized in that** the flexible upper (1) is made of textile material.

5. The boot as claimed in claim 4, **characterized in that** the flap (12) is lined with foam.

6. The boot as claimed in claim 4 or 5, **characterized in that** the high part of the upper is lined with an impermeable material (4).

7. The boot as claimed in one of claim 1 to 6, **characterized in that** the extensible part (15) extends under the flap (12).
